# EUROPÄISCHE PATENTSCHRIFT

(11) **EP 0 982 548 B1**
(45) Veröffentlichungstag und Bekanntmachung des Hinweises auf die Patenterteilung: **04.06.2003**
(21) Anmeldenummer: 99116409.6
(22) Anmeldetag: 20.08.1999
(51) Int. Cl.: F24C 15/20

(54) **Dunstabzugs-Profilsystem**
Sectional extraction system
Système d'extraction en profilés

(30) Priorität: 27.08.1998 DE 19839072
(43) Veröffentlichungstag der Anmeldung: 01.03.2000
(73) Patentinhaber: BSH Bosch und Siemens Hausgeräte GmbH, 81669 München (DE)
(72) Erfinder: Kaczmarek, Wolfgang, 84419 Schwindegg (DE)

(56) Entgegenhaltungen:
- WO-A-98/38458
- FR-A- 2 452 328

## Beschreibung

Die Erfindung betrifft ein Dunstabzugs-Profilsystem als Dunstabzugshaube oder als Esse für Küchen gemäß dem Oberbegriff von Anspruch 1.

Die bekannte Dunstabzugshauben haben ein Gehäuse, welches aus gebogenen Blechteilen besteht. Der Boden der Dunstabzugshaube ist normalerweise durch ein Gitter oder Lochblech oder ein anderes luftdurchlässiges plattenartiges Element gebildet, auf welchem ein Fettfilter angeordnet ist. Aus dem DE-Gebrauchsmuster 1 987 333 ist eine Dunstabzugshaube mit einem Fett- und Staubfilter, einem Geruchsfilter mit Aktivkohle zum Abscheiden von Gerüchen, und einem Gebläse bekannt, welche in dieser Reihenfolge in einem Gehäuse angeordnet sind. Aus dem DE-Gebrauchsmuster 91 05 430.3 ist eine Dunstabzugshaube bekannt, bei welcher ein Gebläse im Luftströmungsweg zwischen einem Fettfilter und einem Geruchsfilter angeordnet ist. Aus dem DE-Gebrauchsmuster 91 01 894.3 ist eine höhenverstellbar aufhängbare Dunstabzugshaube bekannt. Aus dem DE-Gebrauchsmuster GM 78 02 041 ist eine Dunstabzugshaube mit zwei Gebläsen bekannt, wobei die Dunstabzugshaube wahlweise entweder für Umluftbetrieb (aus einer Küche angesaugte Luft wird in die Küche zurückgeleitet) oder für Abluftbetrieb (aus der Küche angesaugte Luft wird aus der Küche heraus in das Freie geleitet) ausgebildet sein kann. Merkmale des Standes der Technik können auch bei der Erfindung verwendet werden, soweit dies durch die Erfindung nicht ausgeschlossen wird.

Durch die Erfindung soll die Aufgabe gelöst werden, Dunstabzugshauben und Essen in der Weise auszubilden, daß auf einfache und preiswerte Weise unterschiedliche Längen und Ausstattungen möglich werden.

Diese Aufgabe wird gemäß der Erfindung durch die kennzeichnenden Merkmale von Anspruch 1 gelöst.

Die Erfindung bietet ein Dunstabzugs-Profilsystem mit einstückigen Hohlprofilkästen, vorzugsweise aus Aluminium-Strangpressteilen, durch welche es möglich ist, Dunstabzugshauben und Essen in unterschiedlichen Längen und mit unterschiedlichen Ausstattungen (Dunstabzugsfilter, Beleuchtungskörper, elektrische Schalter und elektrische Steuerungen) herzustellen. Die einzelnen Teile des Profilsystems sind in Längsrichtung der Hohlprofilkästen ineinander steckbar und durch Endkappen zu einer Einheit miteinander verschraubbar. Das Profilsystem eignet sich sowohl zur Befestigung an einer Wand als auch für Insel-Essen über Koch-Inseln. Ferner können mit dem Profilsystem Doppelhauben für Kochinseln gebildet werden.

Weitere Merkmale der Erfindung sind in den Unteransprüchen enthalten.

Die Erfindung wird im folgenden mit Bezug auf die Zeichnungen anhand von bevorzugten Ausführungsformen als Beispiele beschrieben. In den Zeichnungen zeigen
- Fig. 1: schematisch einen Querschnitt durch ein Dunstabzugs-Profilsystem nach der Erfindung,
- Fig. 2: eine abgebrochene Darstellung einer weiteren Ausführungsform nach der Erfindung mit einer Aufhängevorrichtung zur Aufhängung des Profilsystems an einer Wand,
- Fig. 3: eine abgebrochene Darstellung einer nochmals weiteren Ausführungsform nach der Erfindung mit einer herausklappbaren Haube oder einem herausklappbaren Schirm.

Das in Fig. 1 im Querschnitt dargestellte Dunstabzugs-Profilsystem als Dunstabzugshaube oder als Esse enthält zwei parallel mit seitlichem Abstand voneinander angeordnete Hohlprofilkästen 2, welche aus Aluminium im Strangpressverfahren hergestellt wurden und identisch ausgebildet sind. Sie sind Rücken an Rücken entgegengesetzt zueinander angeordnet.

Die beiden Hohlprofilkästen sind durch zwei identisch ausgebildete Endkappen 4 an den Stirnseiten geschlossen und zu einer Einheit miteinander verschraubt.

Die einander zugewandten Rückseiten der Hohlprofilkästen 2 haben an ihrem oberen Ende, mit ihnen aus einem einzigen Stück bestehend, ein Rippen-Nut-Profil 6 mit einer seitlich quer weg ragenden Längsrippe 8 und einer hinterschnittenen Längsnut 10. An den Längsrippen 8 ist ein die beiden Hohlprofilkästen 2 miteinander verbindender Abzugsschacht 12 durch Schrauben 14 angeschraubt. In der Längsnut 10 ist eine Dichtung angeordnet. Der Abzugsschacht 12 kann anstatt durch Schrauben 14 angeschraubt zu werden, in die hinterschnittenen Längsnuten 10 in Längsrichtung einsteckbar ausgebildet sein.

Auf den einander zugewandten Rückseiten haben die Hohlprofilkästen 2 jeweils nahe ihres unteren Endes eine hinterschnittene Längsnut 18 zum Einhängen oder in Längsrichtung Einschieben von Einbauteilen, beispielsweise einer den Abstand zwischen den beiden Hohlprofilkästen 2 überbrückenden unteren Deckplatte. Anstelle einer solchen Deckplatte oder in Längsrichtung neben einer solchen Deckplatte ist bei der Ausführungsform nach Fig. 1 ein Filter 20 unter dem Abzugsschacht 12 angeordnet. Der Filter 20 ist an seinem hinteren Ende 22 in die untere hinterschnittene Längsnut 18 eingehängt und an seinem vorderen Ende an einer von der Rückseite der Hohlprofilkästen quer wegragenden Längsrippe 24 über eine Filter-Entriegelungsvorrichtung 26 eingehängt. Durch Entsperren der Filter-Entriegelungsvorrichtung 26 kann der Filter 20 an seinem vorderen Ende aus dem Zwischenraum zwischen den beiden Hohlprofilkästen 2 nach unten abgesenkt und dann das hintere Filterende 22 aus der unteren Längsnut 18 herausgezogen werden. Dadurch kann der Filter 20 ausgetauscht oder gereinigt werden.

Die Hohlprofilkästen 2 haben auf ihrer Unterseite je eine sich über ihre ganze Länge bis in die Stirnenden erstreckende Schlitzöffnung 28, zwischen deren in Profillängsrichtung parallel zueinander verlaufenden Längsränder 30 und 32 Einbauteile 34 und 36 in Profillängsrichtung steckbar eingesetzt sind. Die einander gegenüber liegenden beiden Längsränder 30 und 32 der Schlitzöffnung 28 können als einfache Längsrippe oder gemäß Fig. 1 als Rippen-Nut-Profil, vorzugsweise als U-Profil, ausgebildet sein, dessen freie Schenkelenden und damit auch dessen Längsnut 35 gegeneinander gerichtet sind, so daß in diese Längsnut 35 eine entsprechende Längsrippe 38 und 39 des betreffenden Einbauteiles 34 oder 36 in Nutlängsrichtung eingeschoben werden kann.

Eines dieser Einbauteile 34 ist vorzugsweise ein "Technikblock", welcher elektrische Bauelemente wie z.B. Schalter oder eine elektrische Steuerung für ein nicht-dargestelltes Dunstabzugsgebläse und/oder elektrische Schalter für eine elektrische Beleuchtungseinrichtung 40 enthält. Die Beleuchtungseinrichtung kann in den Hohlräumen der Hohlprofilkästen 2 untergebracht sein, wobei mindestens ein Teil eines Einbauteiles 34 und/oder 36 und/oder 20 lichtdurchlässig ausgebildet ist.

Das andere Einbauteil 36 im anderen Hohlprofilkasten 2 kann ebenfalls ein "Technikblock" oder, wie in Fig. 1 gezeigt, lediglich eine axial einschiebbare Abdeckplatte zum Verschließen der Schlitzöffnung 28 sein.

Die Hohlprofilkästen 2 sind mit mehreren in Profillängsrichtung verlaufenden, mit ihnen einstückig gebildeten Schraubkanälen 42 versehen. In diese Schraubkanäle können Schrauben zur Befestigung von anderen Bauteilen geschraubt werden.

Es ist ersichtlich, daß mehrere Profilsysteme der in Fig. 1 dargestellten Art in Längsrichtung hintereinander angeordnet und durch Einbauteile oder Steckelemente miteinander verbindbar sind, welche in die Rippen- oder Nut-Profile 6, 18, 30 und/oder 32 einsteckbar sind. In diesem Falle befinden sich zwischen den Stirnseiten von in Längsrichtung aneinander angrenzenden Hohlprofilkästen keine Endkappen 4.

Gemäß der Ausführungsform von Fig. 2 kann das Einbauteil 36 des einen Hohlprofilkastens 2 als Aufhängevorrichtung zur Aufhängung des Profilsystems an einer Wand 42 ausgebildet sein. Das Einbauteil 36-2 von Fig. 2 ersetzt somit das Einbauteil 36 von Fig. 1. Wie Fig. 2 zeigt, kann ein solches Einbauteil 36-2 oder 36, einstückig aus ihm gebildet, ein Regalbrett oder eine Regalstange oder dergleichen 44 aufweisen zur Ablage von beliebigen Gegenständen.

Gemäß der abgebrochenen Darstellung von Fig. 3 kann das eine und/oder andere der beiden Hohlprofilkästen 2 einen herausklappbaren Schirm 46 zur Erweiterung des Dunstabzugsfeldes aufweisen.

Statt Teile in die Rippen- oder Nut-Profile 6, 18, 30 und/oder 32 in Längsrichtung zusammenzustecken, können diese Teile in Querrichtung daran eingehängt oder eingerastet werden.

## Patentansprüche

1. Dunstabzugs-Profilsystem als Dunstabzugshaube oder Esse, **dadurch gekennzeichnet, daß** mindestens zwei Hohlprofilkästen (2) mit seitlichem Abstand nebeneinander angeordnet sind, daß jeder der Hohlprofilkästen (2) ein einstückiger Körper ist, daß die Hohlprofilkästen (2) auf ihrer Unterseite je eine sich über ihre ganze Länge bis in die stirnseitigen Enden erstreckende Schlitzöffnung (28) aufweisen, zwischen deren in Profillängsrichtung parallel zueinander verlaufenden Längsränder (30, 32) Teile (34, 36; 36-2) in Pfofillängsrichtung steckbar oder in Profilquerrichtung einhängbar oder einrastbar eingesetzt sind, und daß zwischen den Hohlprofilkästen (2) ein Dunstabzugsweg (12, 20) gebildet ist.

2. Dunstabzugs-Profilsystem nach Anspruch 1, **dadurch gekennzeichnet, daß** die beiden Hohlprofilkästen (2) identisch ausgebildet und mit ihren Rückseiten einander zugewandt entgegengesetzt zueinander angeordnet sind.

3. Dunstabzugs-Profilsystem nach einem der vorhergehenden Ansprüche, **dadurch gekennzeichnet, daß** die Hohlprofilkästen (2) aus Aluminium-Strangpressteilen bestehen.

4. Dunstabzugs-Profilsystem nach einem der vorhergehenden Ansprüche, **dadurch gekennzeichnet, daß** zwischen die Hohlprofilkästen (2) eine Filtervorrichtung (20) eingehängt ist, die nach unten herausnehmbar angeordnet ist.

5. Dunstabzugs-Profilsystem nach einem der vorhergehenden Ansprüche, **dadurch gekennzeichnet, daß** zwei oder mehr der Hohlprofilkästen (2) in Profillängsrichtung nacheinander angeordnet und zu einer Einheit miteinander verbunden sind.

6. Dunstabzugs-Profilsystem nach einem der vorhergehenden Ansprüche, **dadurch gekennzeichnet, daß** die Hohlprofilkästen (2) in Profillängsrichtung sich erstreckende, mit ihnen aus einem Stück bestehende Schraubkanäle (42) aufweisen, in welche Schrauben zur Befestigung von anderen Teilen einschraubbar sind.

7. Dunstabzugs-Profilsystem nach einem der vorhergehenden Ansprüche, **dadurch gekennzeichnet, daß** mindestens eines der in Profilnuten oder Profilrippen (6, 18, 30, 32) der Hohlprofilkästen (2) einsetzbaren Teile elektrische Elemente zum Schalten doer Steuern des Dunstabzuges enthalten.

8. Dunstabzugs-Profilsystem nach einem der vorhergehenden Ansprüche, **dadurch gekennzeichnet, daß** mindestens eines der in oder zwischen die Hohlprofilkästen (2) eingesetzten Teile eine elektrische Beleuchtungseinrichtung (40) zur Beleuchtung des Arbeitsraumes unter dem Dunstabzugs-Profilsystem aufweisen.

9. Dunstabzugs-Profilsystem nach einem der vorhergehenden Ansprüche, **dadurch gekennzeichnet, daß** die Hohlprofilkästen (2) auf ihren einander zugewandten Rückseiten ein mit ihnen einstückig gebildetes Anschlußprofil (6, 18) in Form von mindestens einer Längsnut und/oder Längsrippe zur Befestigung eines die Hohlprofilkästen miteinander verbindenden, ihren Abstand überbrückenden Bauelements (12, 20) aufweisen.

10. Dunstabzugs-Profilsystem nach Anspruch 9, **dadurch gekennzeichnet, daß** ein den Abstand zwischen den Hohlprofilkästen (2) überbrückendes Bauelement ein Dunstabzugsschacht (12) ist.

11. Dunstabzugs-Profilsystem nach einem der vorhergehenden Ansprüche, **dadurch gekennzeichnet, daß** eines der in Längsränder (30, 32) der Hohlprofilkästen (2) in Profillängsrichtung steckbaren oder in Profilquerrichtung einsetzbaren Teile ein Befestigungskörper (36-2) zur Befestigung des Dunstabzug-Profilsystems an einer Wand ist.

12. Dunstabzugs-Profilsystem nach einem der vorhergehenden Ansprüche, **dadurch gekennzeichnet, daß** mindestens eines der in Längsränder (30, 32) der Hohlprofilkästen (2) in Profillängsrichtung einsteckbaren oder in Profilquerrichtung einsetzbaren Teile (36-2) ein einstückig mit ihm geformtes Trägerelement (44) zur Aufnahme von anderen Gegenständen aufweist.

## Claims

1. Fume extraction profile system as a fume extractor hood or chimney, **characterised in that** at least two hollow profile boxes (2) are arranged at a lateral spacing adjacent to one another, that each of the hollow profile boxes (2) is an integral body, that the hollow profile boxes (2) each have on the underside thereof a respective slot opening (28), which extends over its entire length as far as the end-face ends and between the longitudinal edges (30, 32) thereof, which extend parallel to one another in profile length direction, parts (34, 36; 36-2) are inserted to be able to be plugged in profile length direction or to be able to be suspended or detested in profile transverse direction, and that a fume extraction path (12, 20) is formed between the hollow profile boxes (2).

2. Fume extraction profile system according to claim 1, **characterised in that** the two hollow profile boxes (2) are of identical construction and are arranged opposite one another with their rear sides facing one another.

3. Fume extraction profile system according to one of the preceding claims, **characterised in that** the hollow profile boxes (2) consist of extruded aluminium components.

4. Fume extraction profile system according to one of the preceding claims, **characterised in that** a filter device (20), which is arranged to be removable downwardly, is suspended between the hollow profile boxes (2).

5. Fume extraction profile system according to one of the preceding claims, **characterised in that** two or more of the hollow profile boxes (2) are arranged adjacent to one another in profile length direction and are connected together to form a unit.

6. Fume extraction profile system according to one of the preceding claims, **characterised in that** the hollow profile boxes (2) have screw channels (42) which extend in profile length direction and are integral therewith and into which screws for fastening other parts can be screwed.

7. Fume extraction profile system according to one of the preceding claims, **characterised in that** at least one of the parts insertable into profile grooves or profile ribs (6, 18, 30, 32) of the hollow profile boxes (2) contains electrical elements for switching or controlling the fume extractor.

8. Fume extraction profile system according to one of the preceding claims, **characterised in that** at least one of the parts inserted in or between the hollow profile boxes (2) comprises an electrical lighting device (40) for lighting the working space below the fume extraction profile system.

9. Fume extraction profile system according to one of the preceding claims, **characterised in that** the hollow profile boxes (2) have on the mutually facing rear sides thereof a connecting profile (6, 18), which is integrally formed therewith, in the form of at least one longitudinal groove and/or longitudinal rib for fastening a component (12, 20) connecting the hollow profile boxes together and bridging over the spacing thereof.

10. Fume extraction profile system according to claim 9, **characterised in that** a component bridging over the spacing between the hollow profile boxes (2) is a fume extraction shaft (12).

11. Fume extraction profile system according to one of the preceding claims, **characterised in that** one of the parts able to be plugged into longitudinal edges (30, 32) of the hollow profile boxes (2) in profile length direction or insertable in profile transverse direction is a fastening body (36-2) for fastening the fume extraction profile system to a wall.

12. Fume extraction profile system according to one of the preceding claims, **characterised in that** at least one of the parts (36-2) able to be plugged into longitudinal edges (30, 32) of the hollow profile boxes (2) in profile length direction or insertable in profile transverse direction comprises a support element (44), which is formed integrally therewith, for reception of other objects.

## Revendications

1. Système de profilés pour extracteur de buées utilisé comme hotte d'extraction de buées ou comme cheminée, **caractérisé en ce qu'**au moins deux caissons (2) en profilés creux sont disposés l'un à côté de l'autre à distance latérale, **en ce que** chacun des caissons (2) en profilés creux est un corps d'un seul tenant, **en ce que** les caissons (2) en profilés creux présentent chacun sur leur côté inférieur une ouverture en fente (28) qui s'étend sur toute leur longueur jusque dans les extrémités frontales, des parties (34, 36; 36-2) pouvant être emboîtées entre les bords longitudinaux (30, 32) de cette ouverture, qui s'étendent parallèlement l'un à l'autre dans le sens de la longueur des profilés, ou pouvant être suspendues ou accrochées dans le sens transversal des profilés, et **en ce qu'**un parcours d'extraction de buées (12, 20) est formé entre les caissons (2) en profilés creux.

2. Système de profilés pour extracteur de buées selon la revendication 1, **caractérisé en ce que** les deux caissons (2) en profilés creux ont une configuration identique et sont disposés l'un en face de l'autre avec leurs côtés arrière tournés l'un vers l'autre.

3. Système de profilés pour extracteur de buées selon l'une des revendications précédentes, **caractérisé en ce que** les caissons (2) en profilés creux sont constitués de pièces en aluminium extrudé.

4. Système de profilés pour extracteur de buées selon l'une des revendications précédentes, **caractérisé en ce qu'**un dispositif de filtration (20) qui est disposé de manière à pouvoir être extrait par le bas, est suspendu entre les caissons (2) en profilés creux.

5. Système de profilés pour extracteur de buées selon l'une des revendications précédentes, **caractérisé en ce que** deux ou plusieurs des caissons (2) en profilés creux sont disposés l'un à côté de l'autre dans le sens de la longueur des profilés et sont reliés les uns aux autres pour former une entité.

6. Système de profilés pour extracteur de buées selon l'une des revendications précédentes, **caractérisé en ce que** les caissons (2) en profilés creux présentent des canaux pour vis (42) qui s'étendent dans le sens de la longueur des profilés et qui sont constitués d'un seul tenant avec eux, et dans lesquels des vis peuvent être vissées pour la fixation d'autres pièces.

7. Système de profilés pour extracteur de buées selon l'une des revendications précédentes, **caractérisé en ce qu'**au moins l'une des pièces qui peut être insérée dans la rainure des profilés ou dans la nervure des profilés (6, 18, 30, 32) des caissons (2) en profilés creux contient des éléments électriques pour le branchement ou la commande de l'extraction des buées.

8. Système de profilés pour extracteur de buées selon l'une des revendications précédentes, **caractérisé en ce qu'**au moins l'une des pièces insérées dans ou entre les caissons (2) en profilés creux présente un dispositif (40) d'éclairage électrique pour l'éclairage de l'espace de travail situé en dessous du système de profilés pour extracteur de buées.

9. Système de profilés pour extracteur de buées selon l'une des revendications précédentes, **caractérisé en ce que** sur leurs côtés arrière tournés l'un vers l'autre, les caissons (2) en profilés creux présentent un profilé de raccordement (6, 18) formé d'un seul tenant avec eux et qui présente la forme d'au moins une nervure longitudinale et/ou d'une languette longitudinale pour la fixation d'un composant (12, 20) qui relie l'un à l'autre les caissons en profilés creux et qui recouvre la distance qui les sépare.

10. Système de profilés pour extracteur de buées selon la revendication 9, **caractérisé en ce qu'**un composant qui recouvre la distance qui sépare les caissons (2) en profilés creux est un conduit (12) d'extraction de buées.

11. Système de profilés pour extracteur de buées selon l'une des revendications précédentes, **caractérisé en ce que** l'une des pièces qui peuvent être emboîtées dans les bords longitudinaux (30, 32) des caissons (2) en profilés creux dans le sens de la longueur du profilé ou qui peuvent être insérées dans les profilés dans le sens transversal est un corps de fixation (36-2) qui permet de fixer le système de profilés pour extracteur de buées sur un mur.

12. Système de profilés pour extracteur de buées selon l'une des revendications précédentes, **caractérisé en ce qu'**au moins l'une des pièces (36-2) qui peuvent être emboîtées dans les bords longitudinaux (30, 32) des caissons (2) en profilés creux dans le sens de la longueur des profilés ou qui peuvent être emboîtées dans les profilés dans le sens transversal présente un élément de support (44) formé d'un seul tenant avec elle, pour la réception d'autres objets.
